# EUROPÄISCHE PATENTSCHRIFT

(11) **EP 1 913 663 B1**
(45) Veröffentlichungstag und Bekanntmachung des Hinweises auf die Patenterteilung: **07.10.2015**
(21) Anmeldenummer: 06777851.4
(22) Anmeldetag: 20.07.2006
(51) Int. Cl.: H01R 13/629, H01R 24/68, H01R 43/26, H01R 103/00

(54) **STECKVERBINDUNG**
PLUG-IN CONNECTION
CONNEXION A ENFICHAGE

(30) Priorität: 01.08.2005 DE 102005036042
(43) Veröffentlichungstag der Anmeldung: 23.04.2008
(73) Patentinhaber: ROBERT BOSCH GMBH, 70442 Stuttgart (DE)
(72) Erfinder: DIETRICH, Jan, 77815 Buehl (DE); HAWIGHORST, Achim, 77830 Buehlertal (DE)
(86) Internationale Anmeldenummer: PCT/EP2006/064439
(87) Internationale Veröffentlichungsnummer: WO 2007/014862

(56) Entgegenhaltungen:
- EP-A- 1 403 979
- EP-A1- 0 895 742
- EP-A1- 1 164 038
- DE-A1- 2 113 880
- DE-A1- 10 352 547
- US-A1- 2002 105 203
- US-A1- 2005 148 231
- US-B1- 6 857 889

## Beschreibung

Die Erfindung betrifft eine Steckverbindung in einem Kraftfahrzeug mit einem Stecker und einem Gegenstecker.

Bisher ist bei der Montage eines Wischermotors einer Scheibenwischanlage das Verbinden der elektrischen Leitungen ein separater Arbeitsgang. Ebenso ist das Zusammenfügen elektrischer Leitungen anderer Verbraucher in einem Kraftfahrzeug immer ein separater Montagehandgriff. Da in einem Kraftfahrzeug sehr viele elektrische Schnittstellen existieren, stellen diese separaten Montagehandgriffe insgesamt einen bedeutenden Kostenfaktor dar.

Aus der EP 1 164 038 A1 ist ein Kraftfahrzeug mit einer Karosserie, einem Wischermotor und einer Steckverbindung bekannt, wobei die Steckverbindung einen Stecker und einen Gegenstecker umfasst, der mit einem Bordnetz des Kraftfahrzeugs verbunden ist.

Die Erfindung hat die Aufgabe, eine Steckverbindung der eingangs genannten Art dahingehend zu verbessern, dass zukünftig der separate Arbeitsgang zum Verbinden elektrischer Leitungen entfallen kann.

Die Erfindung löst die gestellte Aufgabe mit einer Steckverbindung nach Anspruch 1, die erfindungsgemäß, unteranderem, dadurch gekennzeichnet ist, dass der Stecker und der Gegenstecker beim Zusammenfügen zweier Bauteile automatisch zusammensteckbar sind. Folglich kann zukünftig der separate Arbeitsgang zum Verbinden elektrischer Leitungen entfallen, wodurch erhebliche Montagekosten eingespart werden.

Wenn der Stecker an dem ersten Bauteil und der Gegenstecker an dem zweiten Bauteil angeordnet ist, können freie miteinander zu verbindende Kabelenden entfallen.

Der Stecker und der Gegenstecker können jeweils in der Weise an den zusammenzufügenden Bauteilen angeordnet sein, dass sie beim Zusammenfügen der Bauteile automatisch zusammengesteckt werden.

Das automatische Zusammenstecken des Steckers mit dem Gegenstecker beim Zusammenfügen der Bauteile wird sichergestellt, wenn die beiden zusammenzufügenden Bauteile zwangsgeführt sind.

Damit der Stecker und der Gegenstecker auch nach der Montage nicht mehr unbeabsichtigt getrennt werden können, können die beiden Bauteile in ihrer Endposition arretiert werden.

Bevorzugter Weise kann der Stecker an einem Getriebedeckel oder an einem Getriebe und der Gegenstecker an einer Karosserie angeordnet sein. An dem Getriebe oder an dem Getriebedeckel kann ein Wischermotor montiert sein, so dass der Wischermotor mit der erfindungsgemäßen Steckverbindung an ein Bordnetz eines Kraftfahrzeuges angeschlossen wird. Die erfindungsgemäße Steckverbindung eignet sich jedoch auch für einen Kleinmotor eines Fensterhebers, eines Sitzverstellers, eines Türschließers, eines Gurtspanners oder dergleichen.

Das an dem Wischermotor angeordnete Getriebe kann in eine in der Karosserie angeordnete Öffnung einschiebbar sein, so dass der an dem Getriebedeckel angeordnete Stecker mit dem an der Karosserie angeordneten Gegenstecker zusammensteckbar ist. Auf diese Weise können der Stecker und der Gegenstecker automatisch zusammengesteckt werden, wenn der Wischermotor an die Karosserie montiert wird.

In einer anderen Ausführungsform können am Getriebe Rastelemente zum Einrasten in der Karosserie vorgesehene Öffnungen vorgesehen sein, wobei das Getriebe durch eine Schwenkbewegung in die Karosserie einrastbar ist, wodurch auch der am Getriebe angeordnete Stecker mit dem an der Karosserie angeordneten Gegenstecker zusammensteckbar ist. Auch bei dieser Ausführungsform kann der separate Arbeitsgang zum Zusammenstecken des Steckers mit dem Gegenstecker entfallen.

Nachfolgend werden verschiedene Ausführungsbeispiele anhand der beiliegenden Zeichnungen näher erläutert.

Im Einzelnen zeigen:
- Fig. 1: eine erste Ausführungsform eine Steckers und eines Gegensteckers vor dem Zusammenstecken;
- Fig. 2: den Stecker und den Gegenstecker aus Fig. 1 nach dem Zusammenstecken;
- Fig. 3: eine zweite Ausführungsform des Steckers und des Gegensteckers vor dem Zusammenstecken;
- Fig. 4: den Stecker und den Gegenstecker aus Fig. 3 nach dem Zusammenstecken.

Die Figuren 1 und 2 zeigen eine Steckverbindung 10 mit einem Stecker 11, der an einem Getriebedeckel 12 angebracht ist, und einem Gegenstecker 13, der in eine Karosserie 14 eingebaut ist.

Wenn ein Getriebe 15 mit einem daran angeordneten Wischermotor 16 in eine in der Karosserie 14 vorgesehene Öffnung 17 eingeschoben wird, wird der Stecker 11 automatisch auf den Gegenstecker 13 zubewegt, so dass der Stecker 11 und der Gegenstecker 13 automatisch zusammengesteckt werden, sobald sich das Getriebe 15 seiner Endposition nähert.

Die Figuren 3 und 4 zeigen eine Steckverbindung 30 mit einem Stecker 31, der an einem Getriebe 34 befestigt ist, und einem Gegenstecker 33, der an einer Karosserie 32 angeordnet ist. Das Getriebe 34 und ein daran montierter Wischermotor 35 werden bei der Montage im Uhrzeigersinn gedreht, wobei der Stecker 31 und der Gegenstecker 33 zusammengesteckt werden.

Der Getriebedeckel 12 (Figuren 1 und 2) und das Getriebe 34 (Figuren 3 und 4) sind während des Montagevorgangs relativ zur Karosserie 14 (Figuren 1 und 2) und 32 (Figuren 3 und 4) zwangsgeführt, so dass das automatische Zusammenstecken des Steckers 11 (Figuren 1 und 2) und 31 (Figuren 3 und 4) mit dem Gegenstecker 13 (Figuren 1 und 2) und 33 (Figuren 3 und 4) gewährleistet ist.

Um zu verhindern, dass der Stecker 11 und 31 und der Gegenstecker 13 und 33 nach der Montage unbeabsichtigt getrennt werden, können der Getriebedeckel 12 und die Karosserie 14 und das Getriebe 34 und die Karosserie 32 und/oder der Stecker 11 und 31 und der Gegenstecker 13 und 33 in ihrer Endposition arretiert werden.

Zu diesem Zweck weist das Getriebe 34 hier nicht näher dargestellte Rastelemente auf, die in Öffnungen 36 mit der Karosserie 32 verrasten können (Figuren 3 und 4).

## Patentansprüche

1. Karosserie (14, 32) fur ein Kraftfahrzeug, mit einem Wischermotor (16, 35) und einer Steckverbindung (10, 30), die einen Stecker (11, 31) und einen Gegenstecker (13, 33) umfasst,
- wobei der Gegenstecker (13, 33) mit einem Bordnetz des Kraftfahrzeugs verbunden ist,
**dadurch gekennzeichnet dass**
- der Wischermotor (16, 35) ein Getriebe (15, 34) umfasst,
- wobei der Stecker (11, 31) an dem Getriebe (15, 34) des Wischermotors (16, 35) und der Gegenstecker (13, 33) an der Karosserie (14, 32) angeordnet ist,
- wobei am Getriebe (15, 34) des Wischermotors (16, 35) Rastelemente zum Einrasten in der Karosserie (14, 32) vorgesehene Öffnungen (17, 36) vorgesehen sind,
- wobei das Getriebe (15, 34) durch eine Schwenkbewegung in die Karosserie (14, 32) einrastbar ist, und
- dabei der Stecker (11, 31) und der Gegenstecker (13, 33) beim Zusammenfügen des Wischermotors (16, 35) in die Karosserie (14, 32) automatisch zusammensteckt werden.

2. Karosserie (14, 32) nach Anspruch 1, **dadurch gekennzeichnet, dass** die beiden zusammenzufügenden Stecker (11, 31) und Gegenstecker (13, 33) zwangsgeführt sind.

3. Karosserie (14, 32) nach Anspruch 1 oder 2, **dadurch gekennzeichnet, dass** der Stecker (11, 31) und der Gegenstecker (13, 33) in ihrer Endposition arretierbar sind.

## Claims

1. Body (14, 32) for a motor vehicle, having a wiper motor (16, 35) and a plug connection (10, 30) which comprises a plug (11, 31) and a mating plug (13, 33),
- wherein the mating plug (13, 33) is connected to an on-board electrical system of the motor vehicle, **characterized in that**
- the wiper motor (16, 35) comprises a gear mechanism (15, 34),
- wherein the plug (11, 13) is arranged on the gear mechanism (15, 34) of the wiper motor (16, 35) and the mating plug (13, 33) is arranged on the body (14, 32),
- wherein the latching elements for latching into openings (17, 36) which are provided in the body (14, 32) are provided on the gear mechanism (15, 34) of the wiper motor (16, 35),
- wherein the gear mechanism (15, 34) can be latched into the body (14, 32) by a pivoting movement, and
- in the process the plug (11, 31) and the mating plug (13, 33) are automatically plugged together when the wiper motor (16, 35) is joined to the body (14, 32).

2. Body (14, 32) according to Claim 1, **characterized in that** both the plug (11, 31) and the mating plug (13, 33) which are to be joined are positively guided.

3. Body (14, 32) according to Claim 1 or 2, **characterized in that** the plug (11, 31) and the mating plug (13, 33) can be locked in their end position.

## Revendications

1. Carrosserie (14, 32) pour un véhicule automobile, comprenant un moteur d'essuie-glace (16, 35) et une connexion par enfichage (10, 30) qui comprend un connecteur (11, 31) et un connecteur conjugué (13, 33),
- le connecteur conjugué (13, 33) étant connecté à un réseau de bord du véhicule automobile, **caractérisée en ce que**
- le moteur d'essuie-glace (16, 35) comprend une transmission (15, 34),
- le connecteur (11, 31) étant disposé sur la transmission (15, 34) du moteur d'essuie-glace (16, 35) et le connecteur conjugué (13, 33) étant disposé sur la carrosserie (14, 32),
- des éléments d'encliquetage destinés à s'encliqueter dans des ouvertures (17, 36) prévues dans la carrosserie (14, 32) étant prévus sur la transmission (15, 34) du moteur d'essuie-glace (16, 35),
- la transmission (15, 34) pouvant être encliquetée dans la carrosserie (14, 32) par un mouvement de pivotement, et
- le connecteur (11, 31) et le connecteur conjugué (13, 33), lors de l'assemblage du moteur d'essuie-glace (16, 35) dans la carrosserie (14, 32), étant enfichés automatiquement l'un dans l'autre.

2. Carrosserie (14, 32) selon la revendication 1, **caractérisée en ce que** les deux connecteurs devant être assemblés, le connecteur (11, 31) et le connecteur conjugué (13, 33), sont guidés par force.

3. Carrosserie (14, 32) selon la revendication 1 ou 2, **caractérisée en ce que** le connecteur (11, 31) et le connecteur conjugué (13, 33) peuvent être bloqués dans leur position d'extrémité.
